# EUROPÄISCHE PATENTSCHRIFT

(11) **EP 3 726 547 B1**
(45) Veröffentlichungstag und Bekanntmachung des Hinweises auf die Patenterteilung: **05.10.2022**
(21) Anmeldenummer: 19170055.8
(22) Anmeldetag: 18.04.2019
(51) Int. Cl.: H01F 27/14, H01F 27/40, H05K 7/20

(54) **VERFAHREN ZUR TROCKNUNG EINES EIN MEHRSTUFIGES KÜHLSYSTEM AUFWEISENDEN TRANSFORMATORS UND KÜHLERSTEUERUNG FÜR EINEN SOLCHEN TRANSFORMATOR**
METHOD FOR DRYING A TRANSFORMER COMPRISING A MULTI-STAGE COOLING SYSTEM AND COOLING SYSTEM CONTROL FOR SUCH A TRANSFORMER
PROCÉDÉ DE SÉCHAGE D'UN TRANSFORMATEUR COMPORTANT UN SYSTÈME DE REFROIDISSEMENT À PLUSIEURS ÉTAGES ET COMMANDE DE REFROIDISSEMENT POUR UN TEL TRANSFORMATEUR

(43) Veröffentlichungstag der Anmeldung: 21.10.2020
(73) Patentinhaber: Siemens Energy Global GmbH & Co. KG, 81739 München (DE)
(72) Erfinder: Scala, Mario, 8010 Graz (AT)

(56) Entgegenhaltungen:
- EP-A1- 0 043 511
- DE-A1- 19 757 955
- H Borsi ET AL: "Life Extension of the Transformer Insulation with an Innovative Online Drying and Filtering system", , 20. Oktober 2003 (2003-10-20), XP055630367, Gefunden im Internet: URL:http://www.daneshir.ir/fileEssay/98-E- TRN-387.pdf [gefunden am 2019-10-09]
- BORSI H ET AL: "Drying of transformer insulation using zeolite", IEEE ELECTRICAL INSULATION MAGAZINE, IEEE SERVICE CENTER, NEW YORK, NY, US, Bd. 20, Nr. 1, 1. Januar 2004 (2004-01-01) , Seiten 20-30, XP011107478, ISSN: 0883-7554, DOI: 10.1109/MEI.2004.1266362

## Beschreibung

Verfahren zur Trocknung eines ein mehrstufiges Kühlsystem aufweisenden Transformators und Kühlersteuerung für einen solchen Transformator

### GEBIET DER ERFINDUNG

Die vorliegende Erfindung betrifft ein Verfahren zur Trocknung eines ein mehrstufiges Kühlsystem aufweisenden Transformators, insbesondere Leistungstransformators, mit mindestens einer Transformatorwicklung und mindestens einem Isoliermittel zur elektrischen Isolation, wobei die Kühlstufen eine niedrigste Kühlstufe und eine höchste Kühlstufe umfassen, wobei die einzelnen Kühlstufen jeweils mit einem Belastungszustandsbereich des Transformators assoziiert sind und bei Erreichen des jeweiligen Belastungszustandsbereichs des Transformators aktiviert werden, wobei der Belastungszustandsbereich eine Funktion ist, die zumindest von einer Temperatur des Transformators abhängt, und wobei das Verfahren zur Trocknung während des Betriebs des Transformators durchgeführt wird.

Weiters betrifft die vorliegende Erfindung eine Kühlersteuerung für einen ein mehrstufiges Kühlsystem aufweisenden Transformator, insbesondere Leistungstransformator, mit mindestens einer Transformatorwicklung und mindestens einem Isoliermittel zur elektrischen Isolation.

### STAND DER TECHNIK

Das eingangs genannte Verfahren und das eingangs genannte Kühlsystem sind aus dem im Internet erschienenen Beitrag von H Borsi ET AL: "Life Extension of the Transformer lnsulation with an Innovative Online Drying and Filtering system", vom 20. Oktober 2003 (2003-10-20), XP055630367 bekannt, der unter dem Link URL:http://www.daneshir.ir/fileEssay/98-E-TRN-387.pdf gefunden werden kann. Bei dem dort vorgestellten Verfahren wird die Temperaturabhängigkeit der Wasserlöslichkeit von flüssigen Isoliermitteln ausgenutzt, indem die Isolierflüssigkeit erwärmt wird. Damit steigt die Aufnahmefähigkeit von Wasser in der Isolierflüssigkeit. Wasser geht folglich von der Papier- oder Pressspanisolation in die erwärmte Isolierflüssigkeit über. Die Isolierflüssigkeit wird anschließend über ein externes Filtersystem geführt, wo die Isolierflüssigkeit die von der Zellulose erhaltene Feuchtigkeit wieder abgeben kann.

Weiterer Stand der Technik ist in der EP 0 043 511 A1 beschrieben.

Leistungstransformatoren stellen Investitionsgüter mit relativ hohen Kosten und einer erwünschten langen Betriebsdauer dar. Zur Erzielung der letztgenannten Eigenschaft unterliegt das Material des Transformators, insbesondere der Transformatorisolation, die vor allem zur elektrischen Isolation der Transformatorwicklungen dient und beispielsweise eine Kombination von Öl und Zellulosepapier umfasst, bei der Herstellung eines Transformators einem Trocknungsprozess, da Feuchtigkeit die Alterung im Betrieb beschleunigt. Im Betrieb kommt es allerdings zu einem Anstieg des Feuchtegehaltes, weshalb Transformatoren, insbesondere das Material der Transformatorisolation, von Zeit zu Zeit getrocknet werden könnten, um die Lebensdauer der Transformatoren zu erhöhen.

Hierzu ist es aus dem Stand der Technik bekannt, die Aktivteile von Transformatoren in einer Vapour-Phase-Trocknungsanlage zu trocknen, vgl. z.B. https://de.wikipedia.org/wiki/Vapour-Phase-Trocknung. Da der jeweilige, zu trocknende Transformator hierzu in einen Trocknungsofen eingebracht werden muss, findet diese Trocknung klarerweise nicht während des Betriebs des Transformators statt und verursacht entsprechende Stillstandzeiten.

Weiters sind aus dem Stand der Technik Versuche zur Trocknung während des Betriebs bekannt, bei denen Filterkartuschen eingesetzt werden, um laufend Feuchtigkeit aus dem Transformatoröl bzw. aus der Isolierflüssigkeit zu absorbieren bzw. extrahieren. Über die Trocknung der Isolierflüssigkeit setzt sich der Trocknungsprozess in der festen Isolation fort. Nachteilig hierbei ist die in der Praxis extrem lange Prozessdauer, insbesondere für die feste Isolation, die sogar ein Jahr überschreiten kann. Dies kann zu einem weiteren Nachteil führen, nämlich bei der Beurteilung eines Transformators, da - abhängig vom Trocknungsverfahren, insbesondere bei Extraktionsverfahren mit Vakuum - aus der Isolierflüssigkeit nicht nur die gelöste Feuchte, sondern auch andere gelöste Komponenten wie z.B. Fehlergase entfernt werden. Während des Trocknungsprozesses kann dadurch mittels der üblichen Ölanalytik (vgl. z.B. https://de.wikipedia.org/wiki/Leistungstransformator#Ölanalys e) nicht mehr der Zustand des Isolationssystems überwacht werden.

### AUFGABE DER ERFINDUNG

Es ist daher Aufgabe der vorliegenden Erfindung, eine Möglichkeit zur raschen Trocknung von Transformatoren während des Betriebs zur Verfügung zu stellen.

### DARSTELLUNG DER ERFINDUNG

Zur Lösung der genannten Aufgabe ist es bei einem Verfahren zur Trocknung eines ein mehrstufiges Kühlsystem aufweisenden Transformators, insbesondere Leistungstransformators, mit mindestens einer Transformatorwicklung und mindestens einem Isoliermittel zur elektrischen Isolation, wobei die Kühlstufen eine niedrigste Kühlstufe und eine höchste Kühlstufe umfassen, wobei die einzelnen Kühlstufen jeweils mit einem Belastungszustandsbereich des Transformators assoziiert sind und bei Erreichen des jeweiligen Belastungszustandsbereichs des Transformators aktiviert werden, wobei der Belastungszustandsbereich eine Funktion ist, die zumindest von einer Temperatur des Transformators abhängt, und wobei das Verfahren zur Trocknung während des Betriebs des Transformators durchgeführt wird, erfindungsgemäß vorgesehen, dass eine obere Kühlstufe, die über der niedrigsten Kühlstufe liegt, deaktiviert wird und die unmittelbar unter der oberen Kühlstufe liegende Kühlstufe aktiviert wird, während sich der Transformator im zur oberen Kühlstufe gehörigen Belastungszustandsbereich befindet.

Ein Belastungszustand im Belastungszustandsbereich verursacht eine Alterung des Transformators und ist explizit zumindest von der Temperatur des Transformators abhängig.

Der Transformator wird somit im konkret vorliegenden Arbeitspunkt auf eine höhere Temperatur, die im folgenden auch als "erhöhte Temperatur" bezeichnet wird, gelegt als ohne diese Maßnahme.

"Bereich" im Begriff Belastungszustandsbereich deutet zum einen an, dass es sich nicht um einen mathematischen Punkt handelt, mit dem die Kühlstufe assoziiert ist, sondern dass die Kühlstufe mit einem in der Praxis zwangsweise auftretenden Bereich von Belastungszuständen assoziiert ist. Beispielsweise macht es in der Praxis keinen Unterschied, ob die Temperatur X°C oder eine geringfügig andere, z.B. X°C + 0,1°C, vorliegt, obgleich mathematisch streng genommen ein quantitativ geringfügig anderer Belastungszustand vorliegt. Zum anderen können bewusst ein gewisser Temperaturbereich und damit ein gewisser Bereich von Belastungszuständen mit der jeweiligen Kühlstufe assoziiert sein.

Beim erfindungsgemäßen Verfahren wird mittels einer geeignet gewählten Reduktion der Kühlleistung - somit ohne zusätzliche Heizmittel - eine Temperaturerhöhung auf eine erhöhte Temperatur bewirkt. Sofern das mindestens eine Isoliermittel eine feste Isolation umfasst, welche feste Isolation insbesondere hygroskopes Material wie Zellulose beinhaltet (beispielsweise in festem Material, sog. Pressspan oder "Pressboard", oder Wickelpapier), ist diese erhöhte Temperatur groß genug, um Feuchtediffusion aus der festen Isolation zu fördern. Sofern das mindestens eine Isoliermittel eine flüssige Isolation, insbesondere Öl wie z.B. Mineralöl, umfasst, wird durch die erhöhte Temperatur die Aufnahmekapazität der flüssigen Isolation für die Feuchtigkeit erhöht, wobei die Feuchtigkeit in an sich bekannter Weise - z.B. mittels Filterkartuschen, welche z.B. wiederum Zellulose oder andere geeignete Materialien enthalten können - aus der Flüssigkeit entfernt werden kann. Hierdurch ergeben sich deutlich schnellere und effizientere Trocknungsbedingungen, wobei die Trocknung während des laufenden Betriebs vorgenommen werden kann und typischerweise nur wenige Wochen dauert.

Es sei bemerkt, dass unter der "Temperatur des Transformators" prinzipiell unterschiedliche Messgrößen verstanden werden können, beispielsweise eine Heißöltemperatur oder die Temperatur an einer bestimmten besonders heißen Stelle ("Hotspots") der festen Isolation bzw. des Transformators. Die Heißöltemperatur wird typischerweise im Bereich eines Deckels eines mit Öl gefüllten Gehäuses des Transformators gemessen, wobei im Gehäuse die Transformatorwicklung und der Transformatorkern angeordnet sind. Die Temperatur des Hotspots im festen Material liegt üblicherweise über der Heißöltemperatur. Dieser Wert kann entweder auf Basis der Heißöltemperatur unter Berücksichtigung des Laststroms abgeschätzt werden, oder es erfolgt eine direkte Messung der Hotspottemperatur mit hochspannungsfester Sensorik, insbesondere mittels Lichtleitersensoren.

Wie bereits festgehalten kann das mindestens eine Isoliermittel sowohl eine feste als auch eine flüssige Isolation beinhalten, insbesondere Zellulosepapier und/oder Öl. Das mindestens eine Isoliermittel dient dabei insbesondere zur elektrischen Isolation der mindestens einen Transformatorwicklung bzw. von deren metallischen Leitern.

Allgemein gilt, dass bei steigender Belastung bzw. bei höheren Belastungszustandsbereichen die Kühlleistung erhöht wird und umgekehrt. Die Änderung der Kühlleistung kann stufig erfolgen, wodurch automatisch Kühlstufen definiert sind. Die Kühlleistung kann aber auch im Wesentlichen kontinuierlich erfolgen, beispielsweise indem eine Drehzahl kontinuierlich gesteuert wird, wobei sich aber natürlich auch in diesem Fall Kühlstufen definieren lassen, beispielsweise als gewisse Drehzahlbereiche. Man könnte in diesem Fall auch von virtuellen Kühlstufen sprechen. Solche Kühlstufen bzw. virtuellen Kühlstufen bilden das Kühlsystem aus.

Die mit den Kühlstufen assoziierten Belastungszustandsbereiche können definiert oder vorgebbar sein.

Es versteht sich, dass das erfindungsgemäße Verfahren auch als computerimplementiertes Verfahren vorgesehen sein kann. Grundsätzlich ist es denkbar, dass die Temperatur des Transformators von unterschiedlichen Faktoren beeinflusst wird, die damit implizit auch den Belastungszustand bzw. den Belastungszustandsbereich beeinflussen. Selbstverständlich ist es aber auch möglich, dass der Belastungszustandsbereich bzw. der Belastungszustand explizit von weiteren Größen abhängt, beispielsweise von der elektrischen Last bzw. der strommäßigen Belastung des Transformators und/oder der Umgebungstemperatur. Diese Größen können bei bevorzugten Ausführungsformen des erfindungsgemäßen Verfahrens zusätzlich berücksichtigt werden. Entsprechend ist es bei einer bevorzugten Ausführungsform des erfindungsgemäßen Verfahrens vorgesehen, dass der Belastungszustandsbereich außerdem von der strommäßigen Belastung des Transformators abhängt und dass die obere Kühlstufe nur dann deaktiviert wird und die unmittelbar unter der oberen Kühlstufe liegende Kühlstufe nur dann aktiviert wird, wenn die strommäßige Belastung unter einen Schwellwert abgesunken ist und/oder den Schwellwert nicht übersteigt, wobei der Schwellwert unter einem Maximalwert der strommäßigen Belastung des Transformators im zur oberen Kühlstufe gehörigen Belastungszustandsbereich und innerhalb dieses Belastungszustandsbereichs liegt.

D.h. das Erzielen der erhöhten Temperatur ist in diesem Fall mit einer gegenüber dem Maximalwert reduzierten strommäßigen Belastung bzw. elektrischen Last des Transformators gekoppelt. Dies hat den zusätzlichen Vorteil, dass die im Transformator tatsächlich vorliegende Temperaturverteilung bei weitem nicht so inhomogen ist wie bei hohen Betriebsströmen bzw. elektrischen Lasten. Hohe elektrische Transformatorlasten sind nämlich üblicherweise mit einer ausgeprägten Inhomogenität der Temperaturverteilung gekoppelt, sodass einerseits die bereits erwähnten Heißstellen markant auftreten, während andererseits gerade die stärker befeuchteten Teile der Isolation ein nur eher moderates Temperaturniveau aufweisen. Bei den kühleren Stellen lagert sich sodann die meiste Feuchte an. Durch den erfindungsgemäßen Ansatz wird ein Zustand genutzt, bei dem die Heißstellen lediglich moderat ausgeprägt sind und auch kühleren Bereiche besser erwärmt bzw. schneller getrocknet werden. Das Risiko von ausgeprägten lokalen Heißstellen mit extremer Alterung ist praktisch nicht gegeben. Somit kann mittels des erfindungsgemäßen Verfahrens auch der schlimmste Fall ausgeschlossen werden, nämlich eine Gasblasenbildung im Isoliersystem, die im Hochspannungsbereich zu einem sofortigen Schaden durch Explosion und somit zum Ausfall des Transformators führen kann - mit Brandgefahr und großem Restaurierungsaufwand.

Konkret können beispielsweise Heißöltemperaturen erzielt werden, die im Bereich von z.B. maximal 80°C liegen. Die sich bei diesen Heißöltemperaturen ergebende Temperaturverteilung im Transformator ist dann typischerweise derart, dass in der festen Isolation nur geringfügige Heißstellen unter 95°C auftreten. Es sei bemerkt, dass diese lediglich beispielhaft genannten Zahlen auch von der Wärmeklasse der eingesetzten Materialien abhängen.

Indem nur geringfügige Heißstellen erzeugt werden, führt der Trocknungsvorgang praktisch zu keiner relevant erhöhten Alterung des mindestens einen Isoliermittels.

Vorgesehene Mittel zur Messung des entsprechenden Kennwerts, insbesondere entsprechende Strom- bzw. Leistungssensoren, sind an sich bekannt.

Bei einer besonders bevorzugten Ausführungsform des erfindungsgemäßen Verfahrens ist vorgesehen, dass der Schwellwert höchstens 80%, bevorzugt höchstens 70%, besonders bevorzugt höchstens 60%, des Maximalwerts der Belastung des Transformators im zur oberen Kühlstufe gehörigen Belastungszustandsbereich beträgt. Auf diese Weise lassen sich inhomogene Temperaturverteilungen mit schädlichen Heißstellen deutlich reduzieren, wobei durch die erhöhte Temperatur auch der Nachteil von kühleren Bereichen mit schlechteren Trocknungseigenschaften minimiert wird, sodass die Gesamtisolation bzw. sämtliche Isoliermittel eine für die Trocknung vorteilhafte Temperatur erhält bzw. erhalten.

Bei einer bevorzugten Ausführungsform des erfindungsgemäßen Verfahrens ist vorgesehen, dass die obere Kühlstufe die höchste Kühlstufe ist. Auf diese Weise wird durch den mit der höchsten Kühlstufe einhergehenden Belastungszustandsbereich sichergestellt, dass die sich einstellende erhöhte Temperatur für die Trocknung besonders hoch ist, wodurch sich eine besonders rasche Trocknung erreichen lässt.

Heutzutage eingesetzte Kühlersteuerungen von Transformatoren können dazu eingerichtet sein, Aspekten, die über die reine Kühlung hinausgehen, - zumindest in einem gewissen Maß - Rechnung zu tragen, indem die Kühlung entsprechend gesteuert wird. Beispielsweise können solche Kühlersteuerungen eine Verminderung der Gesamtverluste, eine Erhöhung der Überlastfähigkeit und/oder eine Vergleichmäßigung der Abnutzung der Kühlaggregate steuern. Vorteilhafterweise können solche Kühlersteuerungen zur Durchführung des erfindungsgemäßen Verfahrens herangezogen werden, insbesondere indem die Software der jeweiligen Kühlersteuerung entsprechend angepasst wird. Daher ist es bei einer Kühlersteuerung für einen ein mehrstufiges Kühlsystem aufweisenden Transformator, insbesondere Leistungstransformator, mit mindestens einer Transformatorwicklung und mindestens einem Isoliermittel zur elektrischen Isolation erfindungsgemäß vorgesehen, dass die Kühlersteuerung zur Durchführung eines erfindungsgemäßen Verfahrens eingerichtet ist. D.h. die Kühlersteuerung kann geeignete Mittel, insbesondere des Kühlsystems, derart ansteuern, dass das erfindungsgemäße Verfahren mit Hilfe dieser Mittel durchgeführt wird.

Wie bereits erwähnt, kann die Kühlersteuerung hierzu eine entsprechende Software aufweisen bzw. verwenden, die beispielsweise in einen Speicher der Kühlersteuerung geladen ist. Es ist weiters denkbar, dass diese Software auch über ein Netzwerk übertragen oder auf einem Datenträger verbreitet werden kann. Daher ist erfindungsgemäß ein Computerprogrammprodukt vorgesehen, umfassend Befehle, die bewirken, dass die erfindungsgemäße Kühlersteuerung das erfindungsgemäße Verfahren ausführt.

Analog ist erfindungsgemäß ein Transformator, insbesondere Leistungstransformator, mit mindestens einer Transformatorwicklung und mindestens einem Isoliermittel zur elektrischen Isolation, umfassend ein mehrstufiges Kühlsystem sowie die erfindungsgemäße Kühlersteuerung vorgesehen.

Bei einer bevorzugten Ausführungsform des erfindungsgemäßen Transformators ist vorgesehen, dass mindestens drei Kühlstufen vorgesehen sind. Dies begünstigt das Erzielen hinreichend großer erhöhter Temperaturen für eine schnelle Trocknung sowie gleichzeitig eine möglichst homogene Temperaturverteilung, da die unmittelbar unter der oberen Kühlstufe liegende Kühlstufe nicht die niedrigste Kühlstufe sein muss.

Für eine optimale Isolation einerseits und eine gute Kühlung andererseits ist es bei einer bevorzugten Ausführungsform des erfindungsgemäßen Transformators vorgesehen, dass das mindestens eine Isoliermittel Isolierflüssigkeit, insbesondere Öl, umfasst und vorzugsweise eine Zellulose aufweisende Feststoffisolierung. Die Isolierflüssigkeit bzw. das Öl fungiert dabei gleichzeitig als Isolator und als Kühlmittel. Es kann sich hierbei beispielsweise um Mineralöl, Pflanzenöl oder synthetische Flüssigkeiten wie Silikonöl handeln. Darüberhinaus sind Isolierflüssigkeiten mit erhöhten Flammpunkten denkbar.

Weiters ist es für eine optimale Isolation einerseits und eine gute Kühlung andererseits bei einer bevorzugten Ausführungsform des erfindungsgemäßen Transformators vorgesehen, dass das mindestens eine Isoliermittel eine Feststoffisolierung umfasst, die vorzugsweise Zellulose oder Aramid aufweist. Als hygroskopes Material wie Zellulose als Feststoffisolierung, die typischerweise die mindestens eine Transformatorwicklung bzw. deren Windungen umgibt, kann z.B. Zellulosepapier oder Pressspan bzw. "Pressboard"-Material vorgesehen sein. Aramid wiederum weist vor allem bei sehr hohen Temperaturen vorteilhafte Eigenschaften auf, wobei Aramid auch Feuchtigkeit aufnimmt, obgleich es bis zu einem gewissen Grad imprägnierbar ist.

Bei besonders bevorzugten Ausführungsformen des erfindungsgemäßen Transformators ist zur optimalen Kühlung unter Verwendung von Isolierflüssigkeit bzw. Öl vorgesehen, dass die folgenden Kühlstufen in aufsteigender Reihenfolge vorgesehen sind: ONAN, ONAF; oder KNAN, KNAF;
oder ODAF1, ODAF2; oder KDAF1, KDAF2;
oder OFAF1, OFAF2; oder KFAF1, KFAF2;
oder ONAN, OFAN; oder KNAN, KFAN;
oder ONAN, ODAN, ODAF; oder KNAN, KDAN, KDAF;
oder ONAN, ONAF1, ONAF2; oder KNAN, KNAF1, KNAF2.

Bei diesen besonders bevorzugten Ausführungsbeispielen sind also sowohl zweistufige als auch dreistufige Kühlsysteme vorgesehen.

Die angegebenen Bezeichnungen sind in der Kühltechnik übliche Begriffe, vgl. https://de.wikipedia.org/wiki/K%C3%BChlung. "O" steht für "Oil", "K" für eine Isolierflüssigkeit Isolierflüssigkeit mit im Vergleich zum Öl erhöhter Wärmeklasse bzw. erhöhtem Flammpunkt, "N" für "Natural" (hier wird das jeweilige Medium bzw. Fluid nur aufgrund natürlich vorkommender Konvektion bewegt), "F" für "Forced" (hier werden zur Bewegung des Mediums bzw. Fluids Pumpen eingesetzt), "D" für "Directed" (hier wird gezielt bzw. gerichtet zu den Wicklungen gepumpt), "A" für "Air". Die Ziffern bezeichnen in aufsteigender Reihenfolge eine erhöhte Anzahl der entsprechenden Kühlmittel zur Bewegung des jeweiligen Kühlmediums/-fluids, d.h. AF1 steht für eine gewisse Anzahl von Lüftern bzw. Ventilatoren, wohingegen AF2 für eine vergleichsweise höhere Anzahl von Ventilatoren steht.

Es sei bemerkt, dass sowohl Radiatoren als auch Kühler eingesetzt werden können, wobei Kühler zwingend Lüfter und Pumpen voraussetzen, wohingegen bei Radiatoren auch natürliche Konvektion der Kühlmedien/-fluide vorgesehen sein kann.

Allgemein sei noch angemerkt, dass außer Luft auch ein anderes Kühlfluid eingesetzt werden könnte, beispielsweise ein anderes Gas oder eine Flüssigkeit wie z.B. Wasser.

Zu den Ausführungsbeispielen ONAN, ODAN, ODAF und KNAN, KDAN, KDAF:
ODAF steht für "Oil Directed Air Forced", d.h. das Öl wird mittels mindestens einer Ölpumpe gerichtet gepumpt und mindestens ein Lüfter ist eingeschaltet, wodurch die höchste Kühlstufe mit stärkster Kühlung realisiert ist. Dabei zirkuliert das Öl in einem Kühlkreislauf, der zumindest einen Radiator zum Wärmetausch mit der Umgebung und mindestens einen Lüfter bzw. Ventilator umfasst, vorzugsweise mindestens einen Axialventilator, bei dem die Drehachse eines Laufrads parallel bzw. axial zu einem Luftstrom verläuft. Durch den mindestens einen Lüfter kann - verglichen zur Kühlung mit natürlicher Konvektion - eine wesentlich höhere Kühlung des mindestens einen Radiators bzw. ein wesentlich höherer Wärmetausch mit der Umgebungsluft erzielt werden.

KDAF bezeichnet eine Kühlstufe analog zu ODAF, wobei statt Öl eine Isolierflüssigkeit mit erhöhter Wärmeklasse bzw. erhöhtem Flammpunkt zum Einsatz kommt.

Durch Abschalten des mindestens einen Lüfters verbleibt lediglich die Luftzirkulation aufgrund von natürlicher Konvektion, sodass die Kühlleistung in der mittleren Kühlstufe gegenüber der höchsten Kühlstufe erniedrigt ist. Entsprechend steht ODAN für "Oil Directed Air Natural".

KDAN bezeichnet eine Kühlstufe analog zu ODAN, wobei statt Öl die Isolierflüssigkeit mit erhöhter Wärmeklasse bzw. erhöhtem Flammpunkt zum Einsatz kommt.

Wird nun auch noch die mindestens eine Pumpe abgeschaltet, kann das Öl nur noch aufgrund der natürlichen Konvektion zirkulieren, wodurch sich die Kühlleistung in der niedrigsten Kühlstufe gegenüber der mittleren Kühlstufe nochmals verringert. Entsprechend steht ONAN für "Oil Natural Air Natural".

KNAN bezeichnet eine Kühlstufe analog zu ONAN, wobei statt Öl die Isolierflüssigkeit mit erhöhter Wärmeklasse bzw. erhöhtem Flammpunkt zum Einsatz kommt.

### KURZE BESCHREIBUNG DER FIGUREN

Die Erfindung wird nun anhand eines Ausführungsbeispiels näher erläutert. Die Zeichnung ist beispielhaft und soll den Erfindungsgedanken zwar darlegen, ihn aber keinesfalls einengen oder gar abschließend wiedergeben. Dabei zeigt:
- Fig. 1: eine schematische Darstellung eines erfindungsgemäßen Transformators

### WEGE ZUR AUSFÜHRUNG DER ERFINDUNG

Fig. 1 zeigt eine schematische Darstellung eines erfindungsgemäßen Transformators 1, der über eine Transformatorwicklung 3 verfügt, die um einen Transformatorkern 10 gewickelt ist. Die Transformatorwicklung 3 besteht zumindest aus einer figürlich nicht weiter dargestellten Unter- sowie Oberspannungswicklung. Weiters ist die Transformatorwicklung 3, genauer deren elektrischer Leiter, zur elektrischen Isolierung mit Zellulosepapier (nicht extra dargestellt) umwickelt.

Die Transformatorwicklung 3 und der Transformatorkern 10 sind in einem Gehäuse 2 des Transformators 1 angeordnet, das mit einem Transformatoröl 7 gefüllt ist. Bei dem Transformatoröl 7 kann es sich z.B. um Mineralöl handeln. Das Transformatoröl 7 dient einerseits ebenfalls zur elektrischen Isolierung. D.h. Isoliermittel des Transformators 1 umfassen das Transformatoröl 7 und das Zellulosepapier, wobei letzteres mit Transformatoröl 7 entsprechend getränkt ist.

Andererseits dient das Transformatoröl 7 der Kühlung, da die Transformatorwicklung 3 während des Betriebs des Transformators 1 Wärme erzeugt, die mit der elektrischen Last bzw. der strommäßigen Belastung des Transformators 1 steigt. Das Transformatoröl 7 kann dabei in einem das Gehäuse 2 umfassenden Kühlkreislauf 4 zirkulieren. Die Zirkulation des Transformatoröls 7 kann durch natürliche Konvektion stattfinden und/oder mittels einer Pumpe 11 erzwungen werden. Im Kühlkreislauf 4 ist weiters mindestens ein Radiator 5 vorgesehen, um Wärmeaustausch zwischen dem Transformatoröl 7 und Umgebungsluft zu ermöglichen. Hierbei wird der Radiator 5 durch die Umgebungsluft gekühlt, wobei die Umgebungsluft Wärme vom Radiator 5 aufnimmt. Kühlere Umgebungsluft kann dem Radiator 5 über natürliche Konvektion zugeführt werden und/oder mittels mindestens einen Ventilators 6. Wenn die Kühlung des Radiators 5 mittels des Ventilators 6 erfolgt, wird Umgebungsluft vom Ventilator 6 angesaugt und an einer dem Radiator 5 zugwandten Austrittsseite 9 des Ventilators 6 auf den Radiator 5 geblasen.

Im dargestellten Ausführungsbeispiel werden insbesondere das Transformatoröl 7, die Pumpe 11, der Radiator 5 und der Ventilator 6 dazu verwendet, drei Kühlstufen - eine niedrigste Kühlstufe, eine mittlere Kühlstufe und eine höchste Kühlstufe - des Transformators 1 zu realisieren.

Diese Kühlstufen sind mit zugehörigen Belastungszustandsbereichen assoziiert, d.h. jede der Kühlstufen ist einem Belastungszustandsbereich zugeordnet, wobei jeder Belastungszustandsbereich einen Bereich von Belastungszuständen umfasst, die eine Alterung des Transformators 1 verursachen. Dabei ist der Belastungszustand bzw. der Belastungszustandsbereich zumindest von der Temperatur des Transformators 1 abhängig. Im dargestellten Ausführungsbeispiel ist der Belastungszustand bzw. der Belastungszustandsbereich außerdem explizit von der elektrischen Last bzw. der strommäßigen Belastung des Transformators 1 abhängig.

Mittels einer Kühlersteuerung 8 werden mit zunehmendem Belastungszustandsbereich sukzessive immer höhere Kühlstufen aktiviert und bei abnehmendem Belastungszustandsbereich die höheren Kühlstufen sukzessive deaktiviert. D.h. die niedrigste Kühlstufe ist mit einem niedrigen Belastungszustandsbereich assoziiert, die mittlere Kühlstufe mit einem mittleren Belastungszustandsbereich und die höchste Kühlstufe mit einem hohen Belastungszustandsbereich.

In Fig. 1 deuten punktierte Linien an, dass die Kühlersteuerung 8 wirkverbunden mit der Pumpe 11 und dem Ventilator 6 ist, um diese wahlweise ein- oder auszuschalten. Die strichpunktierte Linie in Fig. 1 deutet an, dass die Kühlersteuerung 8 Informationen über den aktuellen Belastungszustand bzw. Belastungszustandsbereich des Transformators 1 verarbeitet. Diese Informationen können über an sich bekannte Mittel, insbesondere Sensoren für die Temperatur des Transformators 1 sowie für die elektrische Leistungsaufnahme oder für den auf der Sekundärseite des Transformators 1 fließenden Strom, zur Verfügung gestellt werden.

Die höchste Kühlstufe ist im dargestellten Ausführungsbeispiel ODAF ("Oil Directed Air Forced"), d.h. das Transformatoröl 7 wird mit der Pumpe 11 gerichtet durch den Kühlkreislauf 4 gepumpt und der Ventilator 6 ist aktiviert, sodass eine maximale Kühlleistung realisiert ist.

Durch Abschalten des Ventilators 6 wird ODAN ("Oil Directed Air Natural") als die mittlere Kühlstufe im dargestellten Ausführungsbeispiel realisiert, bei der lediglich die Luftzirkulation aufgrund von natürlicher Konvektion verbleibt, sodass die Kühlleistung in der mittleren Kühlstufe gegenüber der höchsten Kühlstufe erniedrigt ist. Es sei bemerkt, dass es alternativ auch denkbar wäre, die mittlere Kühlstufe durch Abschalten der Pumpe 11 und Laufenlassen des Ventilators 6 zu realisieren, was als ONAF ("Oil Natural Air Forced") bezeichnet würde.

Wird beim dargestellten Ausführungsbeispiel nun auch noch die Pumpe 11 abgeschaltet, kann das Transformatoröl 7 nur noch aufgrund der natürlichen Konvektion zirkulieren, wodurch sich die Kühlleistung in der niedrigsten Kühlstufe gegenüber der mittleren Kühlstufe nochmals verringert. D.h. die niedrigste Kühlstufe im dargestellten Ausführungsbeispiel ist ONAN ("Oil Natural Air Natural").

Die Kühlersteuerung 8 ist außerdem dazu eingerichtet, ein erfindungsgemäßes Verfahren zur Trocknung durchzuführen, d.h. insbesondere die Pumpe 11 und den Ventilator 6 in Abhängigkeit vom Belastungszustandsbereich des Transformators 1 so anzusteuern, dass das erfindungsgemäße Verfahren während des Betriebs des Transformators 1 folgendermaßen durchgeführt wird: Eine obere Kühlstufe, die über der niedrigsten Kühlstufe liegt, wird deaktiviert und die unmittelbar unter der oberen Kühlstufe liegende Kühlstufe wird aktiviert, während sich der Transformator 1 im zur oberen Kühlstufe gehörigen Belastungszustandsbereich befindet. Dabei wird im dargestellten Ausführungsbeispiel die obere Kühlstufe nur dann deaktiviert und wird die unmittelbar unter der oberen Kühlstufe liegende Kühlstufe nur dann aktiviert, wenn die strommäßige Belastung unter einen Schwellwert abgesunken ist und/oder den Schwellwert nicht übersteigt, wobei der Schwellwert unter einem Maximalwert der strommäßigen Belastung des Transformators 1 im zur oberen Kühlstufe gehörigen Belastungszustandsbereich und innerhalb dieses Belastungszustandsbereichs liegt.

Vorzugsweise ist die obere Kühlstufe die höchste Kühlstufe. Der Schwellwert kann gegenüber dem Maximalwert der strommäßigen Belastung des Transformators 1 im zur oberen Kühlstufe gehörigen Belastungszustandsbereich beispielsweise um mindestens 20%, bevorzugt um mindestens 30%, besonders bevorzugt um mindestens 40%, erniedrigt sein.

Weitere Illustration des erfindungsgemäßen Verfahrens:
Die folgende Tabelle A gibt ein Beispiel für eine konventionelle dreistufige Kühlung des in Fig. 1 dargestellten Transformators 1. Der angegebene typische Laststrom ist in Prozent des Nennstroms bzw. maximalen Laststroms angegeben. Typischerweise ist der angegebene Laststrom dabei abhängig von der Umgebungstemperatur und der Dyanmik des Systems und verschiebt sich entsprechend bei hohen Umgebungstemperaturen zu kleineren Prozentwerten und umgekehrt bei tiefen Umgebungstemperaturen zu höheren Prozentwerten. Insofern ist bei Anwendung des Trockenmodus bzw. des erfindungsgemäßen Verfahrens zum Trocknen eine hohe Umgebungstemperatur vorteilhaft, um auch bei kleineren Lastströmen einen effiziente Trocknung zu erzielen.

Der Belastungszustandsbereich, der mit den Kühlstufen jeweils assoziiert ist, ist eine Funktion von sowohl der Temperatur des Transformators 1, wobei die Temperatur insbesondere eine Heißöltemperatur sein kann, als auch vom Laststrom.

**TABELLE A - KONVENTIONELLE DREISTUFIGE KÜHLUNG**

| Kühlstufe | 1 | 2 | 3 |
|---|---|---|---|
| Type | ONAN | ONAF | ODAF |
| Eingeschaltete Zusatzaggregate | - | Lüfter | Pumpen+ Lüfter |
| Schwelltemperatur "Ein" [°C] | | 60 | 70 |
| Schwelltemperatur "Aus" [°C] | | 50 | 60 |
| Auftretende Temperaturen[°C] | <60 | 50-70 | >60 |
| Typischer Laststrom | <60% | 60-80% | >80% |

Eine Ausführungsform des erfindungsgemäßen Trocknungsverfahrens ist demgegenüber in der folgenden Tabelle B illustriert. Klarerweise gilt auch für das Verfahren gemäß Tabelle B, dass der Belastungszustandsbereich, der mit den Kühlstufen jeweils assoziiert ist, eine Funktion von sowohl der Temperatur des Transformators 1, wobei die Temperatur insbesondere eine Heißöltemperatur sein kann, als auch vom Laststrom ist.

**TABELLE B - AUSFÜHRUNGSFORM DES ERFINDUNGSGEMÄSSEN VERFAHRENS**

| Kühlstufe | 1 | 2 | 3 |
|---|---|---|---|
| Type | ONAN | ODAN | ODAF |
| Eingeschaltete Zusatzaggregate | - | Pumpen | Pumpen+ Lüfter |
| Laststrom < 70% | | | |
| Schwelltemperatur "Ein" [°C] | | 70 | 80 |
| Schwelltemperatur "Aus" [°C] | | 65 | 76 |
| Auftretende Temperaturen[°C] | <70 | 65-80 | >75 |
| Trocknungsmodus: >60°C | | | |
| | | | |
| Laststrom ≥ 70% | | | |
| Schwelltemperatur "Ein" [°C] | | 68 | 70 |
| Schwelltemperatur "Aus" [°C] | | 60 | 66 |
| Auftretende Temperaturen[°C] | <68 | 60-70 | >65 |
| Trocknungsmodus: >60°C | | | |

In Tabelle B sind zwei Fälle dargestellt sind, nämlich einmal für einen Laststrom < 70% des Nennstroms und einmal für einen Laststrom ≥ 70% des Nennstroms. Eine effiziente Trocknung findet dabei jeweils bei mehr als 60°C statt.

Es sei bemerkt, dass aus Tabelle B hervorgeht, dass die mittlere Kühlstufe ODAN statt ONAF gewählt ist, wofür keine strukturelle Änderung am Transformator 1 vorgenommen werden muss. Über die Kühlersteuerung 8 werden die entsprechenden Typen der Kühlung einfach eingestellt.

Gegenüber der konventionellen Kühlung gemäß Tabelle A wird bei der in Tabelle B illustrierten Ausführungsform des erfindungsgemäßen Verfahrens speziell bei Belastungszustandsbereichen, die zur höchsten Kühlstufe gemäß Tabelle A gehören, die zweite Kühlstufe verwendet. Entsprechend sind die bei Betrieb der zweiten Kühlstufe auftretenden Temperaturen in Tabelle B deutlich höher als in Tabelle A, was eine effiziente Trocknung während des Betriebs des Transformators 1 ermöglicht.

### Bezugszeichenliste:

- 1: Transformator
- 2: Gehäuse des Transformators
- 3: Transformatorwicklung, mit um den Leiter gewickeltem Zellulosepapier
- 4: Kühlkreislauf
- 5: Radiator
- 6: Ventilator
- 7: Transformatoröl
- 8: Kühlersteuerung
- 9: Austrittsseite des Ventilators
- 10: Transformatorkern
- 11: Pumpe

## Patentansprüche

1. Verfahren zur Trocknung eines ein mehrstufiges Kühlsystem aufweisenden Transformators (1), insbesondere Leistungstransformators, mit mindestens einer Transformatorwicklung (3) und mindestens einem Isoliermittel (7) zur elektrischen Isolation,
wobei die Kühlstufen eine niedrigste Kühlstufe und eine höchste Kühlstufe umfassen, wobei die einzelnen Kühlstufen jeweils mit einem Belastungszustandsbereich des Transformators (1) assoziiert sind und bei Erreichen des jeweiligen Belastungszustandsbereichs des Transformators (1) aktiviert werden, wobei der Belastungszustandsbereich eine Funktion ist, die zumindest von einer Temperatur des Transformators (1) abhängt,
und wobei das Verfahren zur Trocknung während des Betriebs des Transformators (1) durchgeführt wird, **dadurch gekennzeichnet, dass** eine obere Kühlstufe, die über der niedrigsten Kühlstufe liegt, deaktiviert wird und die unmittelbar unter der oberen Kühlstufe liegende Kühlstufe aktiviert wird, während sich der Transformator (1) im zur oberen Kühlstufe gehörigen Belastungszustandsbereich befindet.

2. Verfahren nach Anspruch 1, **dadurch gekennzeichnet, dass** der Belastungszustandsbereich außerdem von der strommäßigen Belastung des Transformators (1) abhängt und dass die obere Kühlstufe nur dann deaktiviert wird und die unmittelbar unter der oberen Kühlstufe liegende Kühlstufe nur dann aktiviert wird, wenn die strommäßige Belastung unter einen Schwellwert abgesunken ist und/oder den Schwellwert nicht übersteigt, wobei der Schwellwert unter einem Maximalwert der strommäßigen Belastung des Transformators (1) im zur oberen Kühlstufe gehörigen Belastungszustandsbereich und innerhalb dieses Belastungszustandsbereichs liegt.

3. Verfahren nach Anspruch 2, **dadurch gekennzeichnet, dass** der Schwellwert höchstens 80%, bevorzugt höchstens 70%, besonders bevorzugt höchstens 60%, des Maximalwerts der strommäßigen Belastung des Transformators (1) im zur oberen Kühlstufe gehörigen Belastungszustandsbereich beträgt.

4. Verfahren nach einem der Ansprüche 1 bis 3, **dadurch gekennzeichnet, dass** die obere Kühlstufe die höchste Kühlstufe ist.

5. Kühlersteuerung (8) für einen ein mehrstufiges Kühlsystem aufweisenden Transformator (1), insbesondere Leistungstransformator, mit mindestens einer Transformatorwicklung (3) und mindestens einem Isoliermittel (7) zur elektrischen Isolation, **dadurch gekennzeichnet, dass** die Kühlersteuerung (8) zur Durchführung eines Verfahrens nach einem der Ansprüche 1 bis 4 eingerichtet ist.

6. Transformator (1), insbesondere Leistungstransformator, mit mindestens einer Transformatorwicklung (3) und mindestens einem Isoliermittel (7) zur elektrischen Isolation, umfassend ein mehrstufiges Kühlsystem sowie die Kühlersteuerung (8) nach Anspruch 5.

7. Transformator (1) nach Anspruch 6, **dadurch gekennzeichnet, dass** mindestens drei Kühlstufen vorgesehen sind.

8. Transformator (1) nach einem der Ansprüche 6 bis 7, **dadurch gekennzeichnet, dass** das mindestens eine Isoliermittel Isolierflüssigkeit, insbesondere Öl (7), umfasst.

9. Transformator (1) nach einem der Ansprüche 6 bis 8, **dadurch gekennzeichnet, dass** das mindestens eine Isoliermittel eine Feststoffisolierung umfasst, die vorzugsweise Zellulose oder Aramid aufweist.

10. Transformator (1) nach Anspruch 7 und Anspruch 8, **dadurch gekennzeichnet, dass** die folgenden Kühlstufen in aufsteigender Reihenfolge vorgesehen sind:
ONAN, ONAF; oder KNAN, KNAF;
oder ODAF1, ODAF2; oder KDAF1, KDAF2;
oder OFAF1, OFAF2; oder KFAF1, KFAF2;
oder ONAN, OFAN; oder KNAN, KFAN;
oder ONAN, ODAN, ODAF; oder KNAN, KDAN, KDAF;
oder ONAN, ONAF1, ONAF2; oder KNAN, KNAF1, KNAF2.

11. Computerprogrammprodukt, umfassend Befehle, die bewirken, dass die Kühlersteuerung (8) nach Anspruch 5 das Verfahren nach einem der Ansprüche 1 bis 4 ausführt.

## Claims

1. Method for drying a transformer (1) having a multistage cooling system, in particular a power transformer, having at least one transformer winding (3) and at least one insulating means (7) for electrical insulation,
wherein the cooling stages comprise a lowest cooling stage and a highest cooling stage, wherein the individual cooling stages are in each case associated with one loading state range of the transformer (1) and are activated when reaching the respective loading state range of the transformer (1), wherein the loading state range is a function which depends at least on a temperature of the transformer (1),
and wherein the method for drying is carried out during the operation of the transformer (1), **characterized in that** an upper cooling stage which lies above the lowest cooling stage is deactivated, and the cooling stage lying directly below the upper cooling stage is activated, while the transformer (1) is situated in the loading state range associated with the upper cooling stage.

2. Method according to Claim 1, **characterized in that** the loading state range moreover depends on the current load of the transformer (1), and **in that** the upper cooling stage is only deactivated, and the cooling stage lying directly below the upper cooling stage is only activated, when the current load has dropped below a threshold value and/or does not exceed the threshold value, wherein the threshold value lies below a maximum value of the current load of the transformer (1) in the loading state range associated with the upper cooling stage and within this loading state range.

3. Method according to Claim 2, **characterized in that** the threshold value is at most 80%, preferably at most 70%, particularly preferably at most 60%, of the maximum value of the current load of the transformer (1) in the loading state range associated with the upper cooling stage.

4. Method according to one of Claims 1 to 3, **characterized in that** the upper cooling stage is the highest cooling stage.

5. Cooling device controller (8) for a transformer (1) having a multistage cooling system, in particular a power transformer, having at least one transformer winding (3) and at least one insulating means (7) for electrical insulation, **characterized in that** the cooling device controller (8) is specified for carrying out a method according to one of Claims 1 to 4.

6. Transformer (1), in particular power transformer, having at least one transformer winding (3) and at least one insulating means (7) for electrical insulation, said transformer (1) comprising a multistage cooling system and the cooling device controller (8) according to Claim 5.

7. Transformer (1) according to Claim 6, **characterized in that** at least three cooling stages are provided.

8. Transformer (1) according to one of Claims 6 to 7, **characterized in that** the at least one insulating means comprises insulating liquid, in particular oil (7).

9. Transformer (1) according to one of Claims 6 to 8, **characterized in that** the at least one insulating means comprises a solid-material insulation which preferably comprises cellulose or aramid.

10. Transformer (1) according to Claim 7 and Claim 8, **characterized in that** the following cooling stages are provided in an ascending order:
ONAN, ONAF; or KNAN, KNAF;
or ODAF1, ODAF2; or KDAF1, KDAF2;
or OFAF1, OFAF2; or KFAF1, KFAF2;
or ONAN, OFAN; or KNAN, KFAN;
or ONAN, ODAN, ODAF; or KNAN, KDAN, KDAF;
or ONAN, ONAF1, ONAF2; or KNAN, KNAF1, KNAF2.

11. Computer program product comprising commands which have the effect that the cooling device controller (8) according to Claim 5 carries out the method according to one of Claims 1 to 4.

## Revendications

1. Procédé de séchage d'un transformateur (1), notamment d'un transformateur de puissance, ayant un système de refroidissement à plusieurs étages, comprenant au moins un enroulement (3) de transformateur et au moins un agent (7) isolant pour l'isolation électrique, dans lequel les étages de refroidissement comprennent un étage de refroidissement le plus bas et un étage de refroidissement le plus haut, dans lequel les divers étages de refroidissement sont associés respectivement à une plage d'état de charge du transformateur (1) et sont activés lorsque la plage d'état de charge respective du transformateur (1) est atteinte, dans lequel la plage d'état de charge est une fonction, qui dépend au moins d'une température du transformateur (1),
et dans lequel on effectue le procédé de séchage pendant le fonctionnement du transformateur (1) **caractérisé en ce que** l'on désactive un étage de refroidissement supérieur, qui est au-dessus de l'étage de refroidissement le plus bas, et on active l'étage de refroidissement se trouvant juste en-dessous de l'étage de refroidissement supérieur, pendant que le transformateur (1) se trouve dans la plage d'état de charge appartenant à l'étage de refroidissement supérieur.

2. Procédé suivant la revendication 1, **caractérisé en ce que** la plage d'état de charge dépend en outre de la charge en courant du transformateur (1) et **en ce que** l'on ne désactive l'étage de refroidissement et l'on n'active l'étage de refroidissement se trouvant juste en-dessous de l'étage de refroidissement supérieur que si la charge en courant est abaissée en-dessous d'une valeur de seuil et/ou ne dépasse pas la valeur de seuil, la valeur de seuil étant en-dessous d'une valeur maximum de la charge en courant du transformateur (1) dans la plage d'état de charge appartenant à l'étage de refroidissement supérieur et à l'intérieur de cette plage d'état de charge.

3. Procédé suivant la revendication 2, **caractérisé en ce que** la valeur de seuil représente au plus 80%, de préférence au plus 70%, d'une manière particulièrement préférée au plus 60%, de la valeur maximum de la charge en courant du transformateur (1) dans la plage d'état de charge appartenant à l'étage de refroidissement supérieur.

4. Procédé suivant l'une des revendications 1 à 3, **caractérisé en ce que** l'étage de refroidissement supérieur est l'étage de refroidissement le plus haut.

5. Commande (8) de refroidisseur d'un transformateur (1), notamment d'un transformateur de puissance, ayant un système de refroidissement à plusieurs étages, comprenant au moins un enroulement (3) de transformateur et au moins un agent (7) isolant pour l'isolation électrique, **caractérisé en ce que** la commande (8) de refroidisseur est conçue pour effectuer un procédé suivant l'une des revendications 1 à 4.

6. Transformateur (1), notamment transformateur de puissance, comprenant au moins un enroulement (3) de transformateur et au moins un agent (7) isolant pour l'isolation électrique, comprenant un système de refroidissement à plusieurs étages, ainsi que la commande (8) de refroidisseur suivant la revendication 5.

7. Transformateur (1) suivant la revendication 6, **caractérisé en ce qu'**il est prévu au moins trois étages de refroidissement.

8. Transformateur (1) suivant l'une des revendications 6 à 7, **caractérisé en ce que** le au moins un agent isolant comprend du liquide isolant, notamment de l'huile (7).

9. Transformateur (1) suivant l'une des revendications 6 à 8, **caractérisé en ce que** le au moins un agent isolant comprend un isolant solide, qui comprend de préférence de la cellulose ou de l'aramide.

10. Transformateur (1) suivant la revendication 7 et la revendication 8, **caractérisé en ce que** les étages de refroidissement sont prévus dans la succession croissante :
ONAN, ONAF ; ou KNAN, KNAF ;
ou ODAF1, ODAF2 ; ou KDAF1, KDAF2 ;
ou OFAF1, OFAF2 ; ou KFAF1, KFAF2 ;
ou ONAN, OFAN ; ou KNAN, KFAN ;
ou ONAN, ODAN, ODAF ; ou KNAN, KDAN, KDAF ;
ou ONAN, ONAF1, ONAF2 ; ou KNAN, KNAF1, KNAF2.

11. Produit de programme d'ordinateur, comprenant des instructions, qui font que la commande (8) de refroidisseur suivant la revendication 5 effectue le procédé suivant l'une des revendications 1 à 4.
